# EUROPÄISCHE PATENTSCHRIFT

(11) **EP 1 079 028 B1**
(45) Veröffentlichungstag und Bekanntmachung des Hinweises auf die Patenterteilung: **10.12.2003**
(21) Anmeldenummer: 00117866.4
(22) Anmeldetag: 19.08.2000
(51) Int. Cl.: E02D 3/026

(54) **Vorrichtung für die Bodenverdichtung**
Device for earth compaction
Dispositif de compactage du sol

(30) Priorität: 25.08.1999 DE 29914838 U
(43) Veröffentlichungstag der Anmeldung: 28.02.2001
(73) Patentinhaber: BOMAG GmbH & Co. OHG, 56154 Boppard (DE)
(72) Erfinder: Mötz, Karl Hermann, Ing., 56283 Nörtershausen (DE); Blancke, Uwe, Ing., 56070 Koblenz (DE)
(74) Vertreter: Lang, Friedrich

(56) Entgegenhaltungen:
- DE-A- 19 648 593
- US-A- 1 624 734
- US-A- 3 071 050

## Beschreibung

Die Erfindung betrifft eine Vorrichtung für die Bodenverdichtung gemäß dem Oberbegriff des Anspruchs 1.

Bei bekannten Vorrichtungen für die Bodenverdichtung wird entweder eine vibrierende Walze oder aber eine vibrierende Platte verwandt. Dabei ist die Verdichtungsleistung bei vibrierenden Walzen im wesentlichen durch die Linienlast und die Amplitude bestimmt.

Um hohe Tiefenwirkung zu erzielen wird eine möglichst hohe Amplitude des vibrierenden Walzenkörpers gefordert, wobei normalerweise gilt, daß je höher die Amplitude ist um so höher ist die Tiefenwirkung der Verdichtung.

Es wurden in den letzten Jahren Walzen mit erhöhter Verdichtungsleistung entwickelt, d. h. mit hohen Linienlasten und hohen Amplituden, die mit einer. Linienlast von bis zu 800 N/m und einer Amplitude von 2 mm arbeiten. Derartige Walzen haben sich insbesondere bewährt bei der Verdichtung von steinigen, nicht schubspannungsempfindlichen Böden, da höhere Schüttlagen verdichtet werden können.

Bei bindigen bzw. schubspannungsempfindlichen Böden führen die hohen Verdichtungskräfte aber zu Rißbildungen. Die Ursache hierfür liegt im wesentlichen darin, daß die hohe Verdichtungskraft, die über den runden Walzenkörper auf den Boden wirkt, schräg in das zu verdichtende Material gelangt, was hohe Spannungen im Oberflächenbereich erzeugt und zu Rissen und Aufplatzungen führt. In der Tiefe klingen die Spannungen dementgegen schnell ab.

Da unter diesen Gesichtspunkten der Tiefenwirkung von Bodenverdichtungsvorrichtungen mit vibrierenden Walzen Grenzen gesetzt sind, wird bei bestimmten Böden bevorzugt, die Verdichtungskraft durch ebenflächige Körper, wie z.B. Vibrationsplatten aufzubringen, bei denen der Spannungsverlauf im zu verdichtenden Boden wesentlich günstiger ist, da hier keine ausgeprägten Spannungsspitzen auftreten und außerdem die senkrecht aufgebrachten Kräfte in die Tiefe erheblich langsamer abklingen.

Obwohl Vibrationsplatten damit besser verdichten als Walzen, haben Verdichtungsvorrichtungen mit Walzen aufgrund einer höheren Flächenleistung, höherer Wendigkeit und höherer Steigfähigkeit, besserer Transportfähigkeit und einem höheren Bedienkomfort insgesamt ein breiteres Anwendungsgebiet gefunden und Plattenverdichter häufig verdrängt.

Um die Vorteile der vibrierenden Platten mit denen der Walze zu kombinieren, wurde beispielsweise in der DE-A-196 48 593 vorgeschlagen, die vibrierende Walze der Bodenverdichtungsvorrichtung in Umfangsrichtung aus einer Mehrzahl von einzelnen Segmenten zusammenzusetzen, so daß in Umfangsrichtung abwechselnd aufeinanderfolgend, kontinuierlich ineinanderübergehende bandagenauswärts konvexe Bogenabschnitte zweier unterschiedlicher Krümmungen gebildet werden, wobei die eine Krümmung stärker und die andere Krümmung schwächer ist als diejenige eines den Außenumriß der Walze umschreibenden Zylinders. Mit anderen Worten können solche Walzen auch als segmentweise abgeflacht beschrieben werden.

In dieser Druckschrift wird im übrigen vorgeschlagen, derartige segmentweise abgeflachte Walzen paarweise vorzusehen, nämlich an der Vorderund an der Hinterachse einer Straßenwalze. Hierdurch soll erreicht werden, daß insbesondere die Steigfähigkeit für die Straßenwalze gewährleistet wird, weil einerseits eine Bandage mit einem Segment mit schwacher Krümmung auf dem Boden aufliegt, während die andere Walze mit einem Segment mit stärkerer Krümmung gleichzeitig für den Vortrieb der Straßenwalze sorgt.

Ein Vorteil dieser vorbekannten Walze liegt insbesondere darin, daß die hohen Lasten bei den Segmenten mit schwacher Krümmung nicht mehr als Linienlasten in den zu verdichtenden Boden eingebracht werden mit entsprechenden unerwünschten Nebenwirkungen wie ungewollten Schubspannungen, sondern daß diese stark verringert werden, indem die Kräfte über eine möglichst breite Aufstandsfläche der Walze in den Boden eingebracht werden. Die Weiterführung dieses Gedankens führt dazu, daß die besten Ergebnisse letztlich erzielt werden müßten, wenn die einzelnen Segmente der Walze eben sind, d.h. ihr Krümmungsradius unendlich ist.

Bei dieser Ausgestaltung treten dann zwar keinerlei Schubspannungen im zu verdichtenden Boden mehr auf, aber in der DE-U-296 21 103 wird für solche dort als bekannt vorausgesetzten Bandagen der Nachteil einer bei Vibration nicht mehr vorhandenen Traktion bzw. Steigfähigkeit angegeben. Außerdem wird in dieser Druckschrift für aus ebenen Abschnitten gebildete Bandagemäntel als Nachteil ein beträchtlich ruckartiger Lauf angegeben und statt dessen vorgeschlagen, den Bandagemantel aus Abschnitten zusammenzusetzen, die die Form eines Dreiecks oder Trapezes aufweisen, wobei benachbarte Mantelabschnitte jeweils eine gleichlange Dreieck- oder Trapezseite gemeinsam haben und so angeordnet sind, daß an den Stirnseiten der Bandagen in deren Umfangsrichtung abwechselnd einer Dreieckspitze bzw. einer kürzeren Trapezseite eines vorhergehenden Mantelabschnitts eine einer entsprechenden Dreieckspitze bzw. kürzeren Trapezseite gegenüberliegende Dreieckseite bzw. längere Trapezseite der anschließenden Mantelfläche folgt.

Derartige Walzen haben aber den Nachteil, daß ihre Mittelachse für das jeweils flache Aufliegen von zwei benachbarten Mantelabschnitten jeweils zu kippen ist, was einen hohen apparativen Aufwand bedingt.

Auch ist bei derartigen Walzen eine Traktion bzw. Steigfähigkeit nur dann zu erreichen, wenn an einer weiteren Achse einer Straßenwalze eine vergleichbare zweite polygonale Walze vorhanden ist, die mit einer Kante für Vorschub sorgt, während an der erstgenannten Bandage ein flacher Abschnitt für die gewünschte Bodenverdichtung sorgt.

Bei den beiden vorbekannten Straßenwalzen ist für die Rotation von den Walzen an den beiden Achsen wie sich aus dem obigen ergibt unbedingt auf eine gute Synchronisation zu achten, die auf Dauer die beschriebene phasenversetzte Rotation der beiden Walzen an den Vorder- und Hinterachsen gewährleistet.

Ein einfacheres Prinzip zur Erreichung einer besseren Traktion wird in der US 3,071,050 präsentiert. Diese offenbart eine Verdichterwalze bei der auf einer kreiszylindrische Walze in Axialrichtung voneinander beabstandet, mehrere, nebeneinanderliegende, mehreckige und rippenartige Abschnitte angebracht werden. Diese Abschnitte bestehen jeweils aus einer Mehrzahl von an Stoßkanten verbundenen länglichen Trapezprofil-Segmenten, wobei die Stoßkanten die Ecken bilden und die Stoßkanten benachbarter Abschnitte in Umfangsrichtung zueinander versetzt sind. Die versetzten Stoßkanten sorgen vorteilhafterweise für eine relativ gute Traktion dieser Verdichterwalze. Nachteilig ist jedoch der hohe fertigungstechnische Aufwand bei der Herstellung solcher Verdichtungsvorrichtungen. Zudem weist diese Walze nur eine sehr geringe Aufstandsfläche mit den oben bereits erläuterten Nachteilen auf.

Aufgabe der vorliegenden Erfindung ist es daher, eine Vorrichtung für die Bodenverdichtung mit mindestens einer vibrierenden Walze anzugeben, bei der die Walze eine relativ breite Aufstandsfläche hat, gleichzeitig über einen möglichst guten Gleichlauf verfügt und besonders steif ist.

Diese Aufgabe wird erfindungsgemäß mit den Merkmalen des Anspruchs 1 gelöst.

Der Vorteil dieser Walzen liegt darin, dass ihr "Abroll-Verhalten" erheblich verbessert ist. Gleichzeitig kann mit lediglich einer Walze sowohl die Verdichtung als auch der Vortrieb bzw. die Steigfähigkeit verwirklicht werden. Außerdem haben die in Umfangsrichtung versetzt zueinander angeordneten Abschnitte die Wirkung, die einzelnen Segmente zu versteifen, wodurch eine noch besser Übertragung der Vibrationskräfte auf das zu verdichtende Bodenmaterial zu erreichen ist.

Vorzugsweise haben entsprechende Walzen zwischen 2-7 entsprechende nebeneinander angeordnete Abschnitte.

Um eine den Anforderungen entsprechende Verdichtung zu erzielen, wird vorgeschlagen, die vibrierende Walze mit einem Richtschwinger zu versehen, der gegebenenfalls zur Anpassung an den Boden in der Richtung und/oder der Amplitude seiner Schwingkraft verstellbar ist.

In diesem Zusammenhang wird weiterhin vorgeschlagen, die Walze über ein Schrittgetriebe intermittierend zu verdrehen, wobei dieses Schrittgetriebe beispielsweise mit einer Einrichtung zur Erfassung einer Schwingungszahl des Richtschwingers gekoppelt sein kann. Damit wird gewährleistet, daß auf jeden Bodenabschnitt, auf den die Walze mit einem abgeflachten Segment zu stehen kommt, eine vorgegebene Schwingungszahl aufgebracht wird und somit ein gewünschtes Verdichtungsergebnis gewährleistet werden kann.

Es ist auch möglich, das Schrittgetriebe zur Weiterschaltung der vibrierenden Walze mit einer Einrichtung zu koppeln, die über verschiedene Parameter die Bodenverdichtung direkt ermittelt und bei Erreichen eines Sollwertes dann das Schrittgetriebe ansteuert zur Weiterschaltung auf ein nächstes Segment.

Durch eine sich derart intermittierend fortbewegende Verdichtungseinrichtung ist letztlich gewährleistet, daß die Kontaktzeit der abgeflachten vibrierenden Segmente jeweils ausreichend ist für den gewünschten Verdichtungserfolg.

Erstaunlicherweise hat man auch noch sehr gute Verdichtungsergebnisse feststellen können, wenn die einzelnen Segmente einen zur Walzenachse hin gerichteten leicht konkaven Verlauf haben.

Desweiteren hat sich herausgestellt, daß die Steigfähigkeit der Walzen noch weiter verbessert wird, wenn die Stoßkanten der abgeflachten Segmente mit in Radialrichtung vorspringenden Zahnleisten versehen werden, die außerdem aus einem härteren Material gefertigt sein können und so in der Lage sind, den an dieser Stelle stärkeren Verschleiß zu kompensieren.

Um die Abdrücke zu beseitigen, die im zu verdichtenden Boden von den Vieleckspitzen stammen, die an den Stoßkanten zwischen einzelnen Segmenten eines Abschnittes im Walzenquerschnitt zu erkennen sind, wird im übrigen vorgeschlagen, die Verdichtungsvorrichtung weiterhin mit einer Glattmantelwalze auszurüsten, mit der die unerwünschte Oberflächenstruktur nachverdichtet und geglättet werden kann.

Außerdem, wird noch vorgeschlagen, eine Walze mit kreiszylindrischen Abschnitten zu versehen. Dies ermöglicht insbesondere auf An- und Abfahwegen, die auf Straßen verlaufen, eine sehr ruhige Fahrweise. Vorzugsweise sind diese kreisrunden Abschnitte dabei nahe zu den axialen Enden der Walze vorgesehen, um die Kippsicherheit der Verdichtungsvorrichtung zu erhöhen.

Weitere Vorteile und Merkmale der Erfindung ergeben sich aus der nachfolgenden Beschreibung von Ausführungsbeispielen. Dabei zeigt
- Figur 1: die Seitenansicht einer Vibrationswalze mit einer Mantelfläche aus vier Segmenten;
- Figur 2: Schrägansicht einer Walze mit einer Mantelfläche aus acht Segmenten in fünf Abschnitten;
- Figur 3: die Seitenansicht einer Walze gemäß Figur 2;
- Figur 4: die Schnittansicht einer Walze gemäß Figur 2;
- Figur 5: die Seitenansicht einer Walze mit einer Mantelfläche aus 16 Segmenten;
- Figur 6: die Seitenansicht einer Walze mit einer Mantelfläche aus acht konkaven Segmenten;
- Figur 7: die Seitenansicht einer Walze mit einer Mantelfläche aus acht konkaven Segmenten und mit Zahnleisten an der Stoßkante.
- Figur 8: die Seitenansicht einer Verdichtungsvorrichtung mit erfindungsgenmäßer Vibrationswalze
- Figur 9: die Seitenansicht einer Vibrationswalze mit kreiszylindrischen Abschnitten.

Figur 1 zeigt eine Walze für eine Bodenverdichtungsvorrichtung in der Seitenansicht. Diese Walze hat eine Mantelfläche 1, die in Umfangsrichtung der Walze aus vier Segmenten 2 zusammengesetzt ist. Diese Segmente 2 stoßen an Kanten 3 zusammen.

Bei einer Rotation der Walze beschreiben die Kanten 3 einen Kreisbogen 4, dessen Krümmungsradius 5 dem Abstand der Kanten 3 von der Walzenachse 6 entspricht. Gleichermaßen beschreiben die Mittelpunkte 7 der Segmente 2 einen Kreisbogen 8, dessen Krümmungsradius 9 dem Abstand der Mittelpunkte 7 von der Walzenachse 6 entspricht. Der mittlere Walzenradius 10 liegt demnach zwischen dem Krümmungsradius 9 des von den Mittelpunkten 7 beschriebenen Kreisbogens 8 und dem Krümmungsradius 5 des von den Kanten 3 beschriebenen Kreisbogens 4.

Eine Walze mit einer zylindrischen Mantelfläche bringt beim Vibrieren auf einen von ihr zu verdichtenden Boden nicht nur Normalkräfte auf sondern auch Schubkräfte, die je nach Boden sehr unerwünscht sind. Um diese zu verhindern, sind die hier abgebildeten Segmente 2 eben ausgebildet, d.h. daß sie sich in Achsialrichtung der Welle parallel zur Wellenachse erstrecken und ansonsten in einer Tangentialebene liegen. Damit werden von dem Segment, wenn es auf zu verdichtendem Boden aufliegt, lediglich Normalkräfte übertragen, aber keine Schubkräfte. Damit können über ein derartiges Segment auch keine für eine Fortbewegung der Walze notwendigen Kräfte parallel zum Bodenhorizont aufgebracht werden.

Es ist dabei zu verstehen, daß grundsätzlich bereits mit einer Verringerung der Durchwölbung der Segmente 2 die bei der vibrierenden Verdichtung auf den Boden aufgebrachten Schubkräfte sich verringern, bis sie bei der dargestellten ebenen Ausgestaltung der Segmente 2 verschwinden. Dabei ist hier davon auszugehen, daß die Vibrationskräfte durch Schwingungen in Vertikalrichtung aufgebracht werden.

Durch ein abrollendes Verdrehen der Walze über eine Kante 3 bis das benachbarte Segment 2 in horizontaler Ausrichtung ist, kann eine quasikontinuierliche Bearbeitung von Boden erreicht werden, indem ein Flächenabschnitt nach dem anderen durch auf diese Flächenabschnitte wirkende Segmente verdichtet wird. Durch die Kante 3 wird dabei bei deren Abrollen auf dem Boden die Fortbewegung bewirkt.

Da bei einer beispielsweise über ihre gesamte Breite durchgängig mit nur vier Segmenten versehenen Verdichtungswalze beim "Abrollen" über eine Kante 3 die Mittelachse 6 der Walze um eine erhebliche Strecke angehoben und wieder abgesenkt würde, ist axial benachbart zu dem ersten Abschnitt mit vier Segmenten, der im Schnitt als schwarzer Rahmen dargestellt ist, ein gleichartiger weiterer Abschnitt 11 angesetzt, der mit seinen vier Stoßkanten an den Ecken um 45° gegenüber dem ersten Abschnitt mit seinen Stoßkanten 3 versetzt ist. Dadurch kann einerseits die Hubbewegung der Wellenachse 6 verringert werden und eine Fortbewegung ist auch mit nur einer Walze sichergestellt; während ein Abschnitt mit einem Segment eben auf dem Boden aufliegt zu dessen Verdichtung, wird über den benachbarten Abschnitt der für die Fortbewegung notwendige Vorschub sichergestellt, indem dort eine Kante auf den Boden gedrückt wird, wobei über die sich an die Kante anschließenden dann schräg stehenden Segmente auch Kräfte parallel zum Bodenhorizont zu übertragen sind.

In der Figur 2 ist hierzu eine Walze dargestellt, bei der über ihre Breite insgesamt fünf Abschnitte 12 und 13 nebeneinander angeordnet sind. Diese Abschnitte bestehen, wie aus der Figur 3 zu entnehmen ist, an ihrer Mantelfläche jeweils aus acht ebenen Segmenten 2.

Die ebenen Segmente stoßen jeweils in Umfangsrichtung aneinander, ohne dabei einen Hinterschnitt zu bilden. D.h., der in der Figur 3 dargestellte Winkel 14 bei benachbarten Segmenten ist immer kleiner als 180°.

In der Figur 4 ist ein Längsschnitt durch eine Walze gemäß Figur 2 dargestellt. Man erkennt, daß diese in der Mitte eine Nabe 15 aufweist, die über Nabenbleche 16 an ihren axialen Enden die aus mehreren Segmenten bestehende Mantelfläche der Walze trägt.

Die einzelne Segmente 12, 13 sind dabei in Axialrichtung der Walze über Lochbleche 17 begrenzt, über die auch benachbarte Segmente angesetzt sind, die in Umfangsrichtung um einen Winkel versetzt sind.

Diese Lochbleche 17 führen dabei zu einer Versteifung und Stabilisierung der einzelnen, durch sie an ihren Rändern gestützten Segmente 2.

Man erkennt in der Figur 3, daß bei einem Abrollen der dort dargestellten Walze mit acht Segmenten über den Umfang die Mittelachse 6 der Walze beim Umsetzen von einem ersten flachen Segment 2 auf ein benachbartes flaches Segment 2 eine erheblich geringere Hubbewegung ausführen muß als bei der in Figur 1 dargestellten Ausführungsform mit lediglich vier Segmenten über den Umfang. Außerdem wird ein noch gleichmäßigerer Vorschub ermöglicht.

Einen noch stärkeren Ausgleich der Hubbewegung auf ein geringeres Maß erhält man, wenn über den Umfang einer Walze, wie in der Figur 5 dargestellt, insgesamt 16 abgeflachte Einzelsegmente die Mantelfläche bilden. Grundsätzlich wird jeweils davon ausgegangen, daß benachbarte Abschnitte vorhanden sind, die mit den Stoßkanten ihrer Segmente immer vorteilhafterweise um einen halben Winkel zwischen den Stoßkanten des benachbarten Abschnittes versetzt sind.

Innerhalb der Nabe 15 ist dann vorteilhafterweise ein Richtschwinger installiert, wobei nach einer vorgegebenen Anzahl von Schwingungen über ein nicht dargestelltes Schaltgetriebe die Walze um den oben angesprochenen halben Winkel so weiterverdreht wird, daß ein weiteres Segment, das dann am benachbarten Abschnitt angeordnet ist, flach auf den Boden aufgebracht wird und mit Schwingungen zur Bodenverdichtung beaufschlagt wird. Bei diesem Weiterschalten fährt die Walze über die Stoßkanten weiter, auch bei ansteigendem Gelände etc.

In der Figur 6 ist eine Walze mit einer speziell ausgebildeten Art von Segmenten dargestellt. Die einzelnen Segmente 18 haben einen konkaven Verlauf, d.h. sie sind in Richtung der Wellenachse 6 gewölbt. Aufgrund einer derartigen konkaven Ausgestaltung der Segmente kann eine Art "Fokussierung" der Vibrationskräfte auf tieferliegende Bodenschichten erreicht werden. Dabei werden für die Fortbewegung die besonders stark hervorspringenden Kanten 19 genutzt, die sich aufgrund ihrer Form gut zur Aufbringung der Fortbewegung der Walze eignen.

Um dabei an diesen Kanten 19 auftretenden stärkeren Verschleiß zu verhindern, sind wie in der Figur 7 zu erkennen auf diese Kanten 19 Zahnleisten 20 aufgesetzt, die aus einem verschleißfesteren Material sind und so die Kanten 19 schützen. Die Zahnleisten 20 verlaufen dabei jeweils über die Breite eines Abschnittes.

Auch mit derartigen Walzen wird vorgeschlagen, sie nach einer vorgegebenen Anzahl von Schwingungen über ein Schaltgetriebe weiterzuverdrehen um so die Fortbewegung und Verdichtung an anderen Stellen zu erreichen.

Grundsätzlich ist es dabei auch möglich, die Anzahl der auf den Boden mit einem Segment aufgebrachten Schwingungen von dem Verdichtungsergebnis abhängig zu machen, indem das Schaltgetriebe mit einer entsprechenden Einrichtung zur Bodenverdichtungsermittlung gekoppelt ist.

In der Figur 8 erkennt man eine entsprechende Verdichtungswalze 21 gemäß der Figur 6 eingebaut in eine entsprechende Verdichtungsvorrichtung 22. Diese Verdichtungsvorrichtung 22 weist noch eine weitere Walze 23 auf, die mit einem Glattmantel 24 versehen ist. Da die weitere Walze 23 mit dem Glattmantel 24 von der Verdichtungsvorrichtung 22 spurgetreu der Verdichtungswalze 21 nachgeführt wird, ist mit dieser weiteren Walze 23 noch eine Nachverdichtung der durch die Verdichtungswalze 21 hinterlassenen Oberflächenstruktur zu erreichen, bei der diese durch die Verdichtungswalze 21 erzeugte Oberflächenstruktur durch den Glattmantel 24 auch geglättet wird.

Als letztes sei in diesem Zusammenhang in der Figur 9 noch darauf hingewiesen, dass Walzen, wie sie in den Figuren 1-7 dargestellt sind, auch noch mit Abschnitten 25 versehen sein können, die eine kreiszylindrische Form haben. Ein derartiger kreiszylindrischer Abschnitt 25, der in Axialrichtung neben oder zwischen Abschnitten 26, 27 mit abgeflachten Segmenten angeordnet ist, ermöglicht eine ruhigere Fahrweise einer Vorrichtung, wie sie in Figur 8 dargestellt ist, insbesondere bei deren An- bzw. Abfahrt zu einer Einsatzstelle. Dabei sind diese kreisrunden Abschnitte vorzugsweise nahe zu den axialen Enden der Walze vorgesehen, wodurch die Kippsicherheit der Verdichtungsvorrichtung erhöht wird. In der Seitenansicht erscheint eine derartige Walze mit kreiszylindrischen Abschnitten dann wie die in der Figur 8 dargestellte Walze 23, bei der also anstelle des Glattmantels 24 auch ein sich aus einzelnen Abschnitten mit abgeflachten Segmenten zusammensetzender Mantel vorgesehen sein könnte.

## Patentansprüche

1. Vorrichtung für die Bodenverdichtung mit mindestens einer vibrierenden Walze, die in Axialrichtung mehrere nebeneinanderliegende und mehreckige Abschnitte (12, 13) mit jeweils einer Mehrzahl von an Stoßkanten (3; 19) verbundenen Segmenten (2; 18) aufweist, wobei die Stoßkanten die Ecken bilden und die Stoßkanten benachbarter Abschnitte in Umfangsrichtung zueinander versetzt sind,
**dadurch gekennzeichnet,**
**dass** Segmente benachbarter Abschnitte (12, 13) unmittelbar aneinander angesetzt sind, so dass die einzelnen Segmente (2; 18) sich gegenseitig versteifen, und dass die Segmente (2; 18) die gesamte Mantelfläche der Walze bilden.

2. Vorrichtung gemäß Anspruch 1,
**dadurch gekennzeichnet,**
**dass** die einzelnen Segmente (2; 18) in Axialrichtung der Walze über Bleche (17) begrenzt sind, über die auch benachbarte Segmente (2) angesetzt sind.

3. Vorrichtung gemäß Anspruch 1 oder 2,
**dadurch gekennzeichnet,**
**dass** sich die Stoßkanten (3; 19) der Segmente (2; 18) parallel zur Wellenachse (6) erstrecken.

4. Vorrichtung gemäß einem der vorhergehenden Ansprüche,
**dadurch gekennzeichnet,**
**dass** die Segmente (2) eben sind.

5. Vorrichtung gemäß einem der vorhergehenden Ansprüche,
**dadurch gekennzeichnet,**
**dass** die Segmente (18) konkav sind.

6. Vorrichtung gemäß einem der vorhergehenden Ansprüche,
**dadurch gekennzeichnet,**
**dass** die Walze zwischen 4 und 16 Segmente aufweist.

7. Vorrichtung gemäß einem der vorhergehenden Ansprüche,
**dadurch gekennzeichnet,**
**dass** die Kanten (3,19) mit Zahnleisten (20) versehen sind.

8. Vorrichtung gemäß Anspruch 7,
**dadurch gekennzeichnet,**
**dass** die Zahnleisten (20) aus einem verschleißfesteren Material sind.

9. Vorrichtung gemäß einem der Ansprüche 1 bis 3,
**dadurch gekennzeichnet,**
**dass** die Walze zwischen 2 bis 7 Abschnitte (12, 13) aufweist.

10. Vorrichtung gemäß einem der vorhergehenden Ansprüche,
**dadurch gekennzeichnet,**
**dass** wenigstens ein kreisrunder Abschnitt (25) vorgesehen ist.

11. Vorrichtung gemäß Anspruch 10,
**dadurch gekennzeichnet,**
**dass** 2 kreisrunde Abschnitte (25) an den axialen Enden der Walze angeordnet sind.

12. Vorrichtung gemäß einem der vorhergehenden Ansprüche,
**dadurch gekennzeichnet,**
**dass** sie eine weitere Walze (23) aufweist, die mit einem Glattmantel (24) versehen ist.

## Claims

1. Device for soil compaction with at least one vibrating roller that has several polygonal sections (12, 13) placed side by side in the axial direction, each with a number of segments (2; 18) connected to abutting edges (3; 19), wherein the abutting edges form the corners and the abutting edges of adjacent sections are offset relative to each other in the circumferential direction, **characterized in that** segments of adjacent sections (12, 13) are placed directly against each other so that the individual segments (2; 18) mutually reinforce each other, and that the segments (2; 18) form the entire curved surface of the roller.

2. Device according to Claim 1, **characterized in that** the individual segments (2; 18) are bounded in the axial direction of the roller by means of plates (17), by means of which adjacent segments (2) are also attached.

3. Device according to Claim 1 or 2, **characterized in that** the abutting edges (3; 19) of the segments (2; 18) extend parallel to the shaft axis (6).

4. Device according to one of the preceding claims, **characterized in that** the segments (2) are flat.

5. Device according to one of the preceding claims, **characterized in that** the segments (18) are concave.

6. Device according to one of the preceding claims, **characterized in that** the roller has between 4 and 16 segments.

7. Device according to one of the preceding claims, **characterized in that** the edges (3, 19) are equipped with toothed cleats (20).

8. Device according to Claim 7, **characterized in that** the toothed cleats (20) are made of a more wear-resistant material.

9. Device according to one of Claims 1 through 3, **characterized in that** the roller has between 2 to 7 sections (12, 13).

10. Device according to one of the preceding claims, **characterized in that** at least one circular section (25) is provided.

11. Device according to Claim 10, **characterized in that** 2 circular sections (25) are provided at the axial ends of the roller.

12. Device according to one of the preceding claims, **characterized in that** it has an additional roller (23) that is provided with a smooth casing surface (24).

## Revendications

1. Dispositif pour le compactage des sols avec au moins un rouleau vibreur, qui comporte dans la direction axiale plusieurs sections (12, 13) juxtaposées et polygonales avec chacune une pluralité de segments (2 ; 18) reliés au niveau de rebords (3 ; 19), les rebords formant les angles et les rebords de sections voisines étant décalés les uns par rapport aux autres dans la direction circonférentielle,
***caractérisé en ce que*** les segments de sections (12, 13) voisines s'appuient directement les uns sur les autres, de telle sorte que les individuelles segments (2;18) se rigidifient mutuellement, et ***en ce que*** les segments (2 ; 18) forment toute la surface d'enveloppe du rouleau.

2. Dispositif selon la revendication 1, ***caractérisé en ce que*** les différents segments (2 ; 18) sont limités dans la direction axiale du rouleau par l'intermédiaire de tôles (17) sur lesquelles sont également appuyés des segments voisins (2).

3. Dispositif selon la revendication 1 ou 2, ***caractérisé en ce que*** les rebords (3 ; 19) des segments (2 ; 18) s'étendent parallèlement à l'axe d'arbre (6).

4. Dispositif selon l'une quelconque des revendications précédentes, ***caractérisé en ce que*** les segments (2) sont plans.

5. Dispositif selon l'une quelconque des revendications précédentes, ***caractérisé en ce que*** les segments (18) sont concaves.

6. Dispositif selon l'une quelconque des revendications précédentes, ***caractérisé en ce que*** le rouleau comporte entre 4 et 16 segments.

7. Dispositif selon l'une quelconque des revendications précédentes, ***caractérisé en ce que*** les bords (3, 19) sont munis de barres dentées (20).

8. Dispositif selon la revendication 7, ***caractérisé en ce que*** les barres dentées (20) sont constituées d'un matériau plus résistant à l'usure.

9. Dispositif selon l'une quelconque des revendications 1 à 3, ***caractérisé en ce que*** le rouleau comprend entre 2 et 7 sections (12, 13).

10. Dispositif selon l'une quelconque des revendications précédentes, ***caractérisé en ce qu***'au moins une section circulaire (25) est prévue.

11. Dispositif selon la revendication 10, ***caractérisé en ce que*** 2 sections circulaires (25) sont placées aux extrémités axiales du rouleau.

12. Dispositif selon l'une quelconque des revendications précédentes, ***caractérisé en ce qu***'il comporte un autre rouleau (23) qui est muni d'une enveloppe lisse (24).
